# EUROPÄISCHE PATENTSCHRIFT

(11) **EP 0 702 916 B1**
(45) Veröffentlichungstag und Bekanntmachung des Hinweises auf die Patenterteilung: **09.04.2003**
(21) Anmeldenummer: 95111674.8
(22) Anmeldetag: 24.07.1995
(51) Int. Cl.: A47B 88/04

(54) **Möbelauszugsteil**
Furniture drawer element
Elément de tiroir d'ameublement

(30) Priorität: 21.09.1994 DE 4433577
(43) Veröffentlichungstag der Anmeldung: 27.03.1996
(73) Patentinhaber: PAUL HETTICH GMBH & CO., D-32278 Kirchlengern (DE)
(72) Erfinder: Faust, Karl-Volker, D-33739 Bielefeld (DE); Ohlendorf, Heinz, D-32105 Bad Salzuflen (DE); Schröder, Gerhard, D-32549 Bad Oeynhausen (DE)
(74) Vertreter: Stracke, Alexander, Dipl.-Ing.

(56) Entgegenhaltungen:
- EP-A- 0 041 616
- EP-A- 0 503 234
- DE-A- 2 745 281
- US-A- 4 173 380

## Beschreibung

Die vorliegende Erfindung betrifft ein Möbelauszugsteil mit zwei seitlichen Führungsschienen, einer mit den Führungsschie; nen verbundenen Frontblende und einem schalen- oder kastenartigen Einsatz mit seitlichen, nach unten offenen Doppelwandungen.

Ein solches Möbelauszugsteil ist aus der Druckschrift EP-A-0 041 616.

Der vorliegenden Erfindung liegt die Aufgabe zugrunde, ein Möbelauszugsteil der gattungsgemäßen Art so zu gestalten, daß der schalen- oder kastenartig Einsatz auf einfache Art und Weise mit den Führungsschienen verbindbar und bei Bedarf auch wieder von den Führungsschienen abnehmbar ist.

Diese Aufgabe wird erfindungsgemäß dadurch gelöst, daß an den Führungsschienen sowohl im vorderen Frontblendenbereich wie auch im hinteren Endbereich Tragteile festgelegt sind, welche in die Doppelwandungen hineinragen und auf denen der Einsatz abgestützt und fixiert ist, wobei der Einsatz nach Aufhebung der Fixierung durch Abheben nach oben von den Führungsschienen trennbar ist.

Der schalen- oder kastenartige Einsatz wird somit ausschließlich von den Tragteilen aufgenommen und abgestützt und durch entsprechende Mittel fixiert. Dies ermöglicht eine schnelle Montage des Einsatzes ebenso wie eine bedarfsweise Entnahme dieses Einsatzes, beispielsweise zu Reinigungszwecken.

Weitere Merkmale der Erfindung sind Gegenstand von Unteransprüchen.

Ausführungsbeispiele der Erfindung sind in den beigefügten Zeichnungen dargestellt und werden im Folgenden näher beschrieben. Es zeigen:
- Fig. 1: eine perspektivische Darstellung eines Möbelauszugsteiles mit einem Einsatz gemäß vorliegender Erfindung,
- Fig. 2: eine Seitenansicht des Möbelauszugsteiles gemäß Figur 1, dargestellt ohne die in Figur 1 gezeigte Reling,
- Fig. 3: den frontblendenseitigen Befestigungsbereich des Einsatzes im Schnitt,
- Fig. 4: eine Teilansicht des frontblendenseitigen Befestigungsbereiches des Einsatzes in einer von Figur 3 abweichenden Position einer integrierten Einzugsvorrichtung,
- Fig. 5: eine Teilansicht der integrierten Einzugsvorrichtung in einer von den Figuren 3 und 4 abweichenden weiteren Position,
- Fig. 6: einen Teilschnitt nach der Linie VI/VI in Figur 3,
- Fig. 7: eine Darstellung eines hinteren Tragteiles für den Einsatz, teilweise im Schnitt dargestellt,
- Fig. 8: eine Darstellung eines hinteren Tragteiles für einen Einsatz nach einem weiteren Ausführungsbeispiel der Erfindung,
- Fig. 9: einen Teilschnitt nach der Linie IX/IX in Figur 9,
- Fig. 10: eine schematische Darstellung des hinteren Endbereiches des Möbelauszugsteiles in einer Einsteck- oder Entnahmeposition des Einsatzes,
- Fig. 11: einen Teilschnitt durch den Seitenwandbereich eines Möbelauszugsteiles nach einem weiteren Ausführungsbeispiel der Erfindung,
- Fig. 12: eine perspektivische Darstellung eines hinteren Tragteiles für ein Möbelauszugsteil nach einem weiteren Ausführungsbeispiel der Erfindung.

Das in den Figuren 1 und 2 gezeigte Möbelauszugsteil 1 weist zwei seitliche Führungsschienen 2, eine Frontblende 3 sowie einen schalen- oder kastenartigen Einsatz 4 auf, der im Längsseitenbereich nach unten offene Doppelwandungen 5 besitzt, was Figur 6 ebenso deutlich wie Figur 9 zeigt.

Die Führungsschienen 2 sind in einer noch zu beschreibenden Weise mit der Frontblende 3 verbunden. Durch die Führungsschienen 2 und die damit verbundene Frontblende 3 wird ein einseitig offener, im Grundriß U-förmiger Rahmen gebildet, der durch den Einsatz 4 zu einem kompletten Möbelauszugsteil vervollständigt wird.

Die Festlegung des Einsatzes 4 gegenüber den Führungsschienen 2 erfolgt über Tragteile 6 und 7 im vorderen Frontblendenbereich einerseits und im hinteren Endbereich der Führungsschienen 2 andererseits.

Die Tragteile 6 und 7 sind mit den Führungsschienen 2 verbunden und ragen in die nach unten offenen Doppelwandungen 5 des Einsatzes 4 hinein. Die Tragteile 6 und 7 stützen den Einsatz 4 nach unten ab. Darüber hinaus ist der Einsatz 4 im abgestützten Zustand gegenüber den Tragteilen 6 und 7 fixiert. Dies erfolgt beispielsweise dadurch, daß vorzugsweise an den vorderen Tragteilen 6 Rasten 8 vorgesehen sind, welche die äußeren Wandungsbereiche 5a der Doppelwandungen durchtreten und durch Arretierungsnocken 9 an den hinteren Tragteilen 7, die in entsprechend geformte und in Einschubrichtung des Möbelauszugsteiles 1 offene Ausnehmungen 10 des Einsatzes 4 eingreifen.

Der Einsatz 4 ist somit ohne Schrauben oder ähnliche Verbindungsmittel sicher gegenüber den Führungsschienen 2 festgelegt und darüber hinaus in allen 3 Koordinatenrichtungen fixiert. Bei Bedarf kann der Einsatz 4 leicht von den Führungsschienen 2 getrennt und abgenommen werden, da hierfür lediglich die Rasten 8 gelöst werden müssen, so daß nun das Abheben des Einsatzes 4 nach oben möglich ist.

Die Tragteile 6 und 7, die vorteilhafterweise aus Kunststofformteilen bestehen, aber auch aus Blechformteilen gefertigt sein können, sind auf einfache Art und Weise mit den Führungsschienen 2 verbunden.

Nach den Ausführungsbeispielen der Figuren 3, 6, 7 und 8 sind auf den Führungsschienen 2 im hinteren und im vorderen Endbereich nach oben offene, im Querschnitt C-förmig profilierte Verankerungsschienen 11 befestigt. In diese Verankerungsschienen 11 sind die im unteren Randbereich im Querschnitt T-förmig profilierten Tragteile 6 und 7 eingeschoben. Die Tragteile weisen im unteren Randbereich Rastnasen 12 auf, die in entsprechende Rastausnehmungen 13 der Verankerungsschienen 11 einrasten. Die vorstehend beschriebene Konstruktion ergibt sich besonders anschaulich aus den Figuren 3, 7 und 8.

Figur 12 zeigt beispielhaft anhand eines hinteren Tragteiles 7, daß die Tragteile 6 und/oder 7 auch unmittelbar auf eine Führungsschiene 2 aufgeschoben und über Rastnasen direkt an der Führungsschiene 2 festgelegt werden können.

Darüber hinaus besteht natürlich auch die Möglichkeit, die Tragteile 6 und 7 unlösbar mit den Führungsschienen 2 zu verbinden, beispielsweise durch Verschweißen oder Vernieten.

Die Tragteile 6 und 7, die zur Abstützung und Fixierung des Einsatzes 4 ohnehin benötigt werden, können vorteilhafterweise auch noch zur Erzielung weiterer Funktionen genutzt werden.

So können beispielsweise die hinteren Tragteile 7 dazu eingesetzt werden, vertikale Stützen 14 zur Anbindung von Relingstreben 15 aufzunehmen. Diese vertikalen Stützen 14 können fest oder lösbar mit den hinteren Tragteilen 7 verbunden sein.

Die hinteren Tragteile 7 können darüber hinaus auch so gestaltet sein, daß eine Relingstrebe 15, die einen vertikal nach unten abgewinkelten Abschnitt aufweist, unmittelbar am jeweiligen hinteren Tragteil 7 festgelegt werden kann.

Die vorderen Tragteile können gleich für mehrere zusätzliche Funktionen genützt werden.

So kann beispielsweise ein vorderes Tragteil 6 mit einer Selbsteinzugsvorrichtung 16 ausgestattet werden. Diese Selbsteinzugsvorrichtung 16 besteht aus einem gegenüber dem vorderen Tragteil 6 drehbar gelagerten Hebel 17, der um eine Achse 18 schwenkbar am Tragteil 6 gelagert ist und in seinem unteren, der Führungsschiene 2 zugewandten Bereich eine Kulissenöffnung 19 aufweist, in die ein Betätigungsstift 20 der Führungsschiene 2 eingreift, wenn das gesamte Möbelauszugsteil 1 kurz vor seiner endgültigen Einschubstellung angelangt ist. Diese Position ist in Figur 3 gezeigt.

Am Hebel 17 greift eine Feder 21 an, die mit ihrem anderen Ende am Tragteil 6 verankert ist und deren in Figur 3 andeutungsweise gezeigte Wirkungslinie in der in Figur 3 gezeigten Verschiebeposition des Möbelauszugsteiles 1 unterhalb der Achse 18 verläuft und damit den Hebel 17 zunächst in der in Figur 3 gezeigten Position hält. Wird das Möbelauszugsteil 1 nun gegenüber der in Figur 3 gezeigten Lage weiter nach rechts verschoben, wird der Hebel 17 durch den Betätigungsstift 20 im Uhrzeigersinne verschwenkt. Dadurch verändert sich die Lage der Feder 21 in Richtung zur Achse 18 und über diese hinaus. Wird diese Wirkungslinie erreicht, wird durch die Feder 21 der Hebel 17 selbsttätig weiter im Uhrzeigersinne verschwenkt und dadurch über den Betätigungsstift 20 und den Hebel 17 das gesamte Möbelauszugsteil 1 selbsttätig in seine endgültige Einschubposition gezogen. Diese endgültige Einschubposition ist in Figur 4 dargestellt.

Durch eine Federlasche 22, die am Tragteil 6 angeformt ist und mit Ihrem freien Ende in eine Einkerbung 23 des Hebels 17 eingreift, wird die Wirkung der Feder 21 noch zusätzlich unterstützt. Die endgültige Einzugsposition ist somit doppelt gesichert, ebenso die selbsttätige Einzugswirkung. Darüber hinaus ist die Ruheposition des Hebels 17, die in Figur 3 gezeigt ist, ebenfalls doppelt gesichert, nämlich durch die Federn 21 und 22.

Der Hebel 17 ist mit einem zusätzlichen Ausleger 170 ausgestattet, der sicherstellt, daß der Hebel 17 selbsttätig in die in Figur 3 gezeigte Warteposition zurückgeführt wird, wenn diese durch eine Fehlfunktion oder Fehlbedienung einmal irrtümlicherweise aufgehoben sein sollte.

Der Hebel 17 ist durch eine schlüssellochartige Aussparung 25 des Tragteiles 6 in dieses einsetzbar und nach einer gewissen Verdrehung innerhalb seiner möglichen Endstellungen gesichert. Die Einschubposition oder Einsetzstellung des Hebels 17 gegenüber dem Tragteil 6 ist in Figur 5 dargestellt.

Wie die Figuren 4 und 5 zeigen, ist etwa konzentrisch zur Drehrichtung des Hebels 17 am Tragteil 6 eine Sperrfeder 60 angeformt, die in der Montagestellung des Hebels 17 gemäß Figur 5 oberhalb einer an den Hebel 17 angeformten Nase 171 liegt. Wird nun der Hebel 17 in seine Wirkstellung gemäß Figur 4 gedreht, schnappt dabei die Sperrfeder 60 über die erwähnte Nase 171 hinweg und liegt dann an dieser Nase 171 an. Mit anderen Worten, kann nun der Hebel 17 ohne bewußte Anhebung der Sperrfeder 60 nicht mehr in seine Montagestellung zurückbewegt werden, so daß eine einwandfreie Sicherheit gegenüber unbeabsichtem Lösen des Hebels 17 gegeben ist.

Der Ausleger 170 des Hebels 17 ist so gestaltet, daß dieser im Falle einer Fehlbedienung und somit einer falschen Grundstellung des Hebels 17 beim Einschieben mit seiner gegenüber der Führungsschiene 2 geneigt verlaufenden unteren Flanke 172 über den Betätigungsstift 20 hinweggleitet, was aufgrund einer federnden Ausbildung dieses Auslegers 170 möglich ist. Der Betätigungsstift 20 befindet sich dann zwischen dem vorderen Ende 173 des Auslegers 170 und dem unmittelbar gegenüberliegenden Begrenzungssteg 174 der Kulissenöffnung 19. Wird nun das Möbelauszugsteil wieder ausgezogen, stößt der Betätigungsstift 20 an das vordere Ende 173 des Auslegers 170 an und dadurch wird dann der Hebel 17 wieder in eine Position gemäß Figur 3 bewegt. In dieser Position führt ein erneutes Einschieben des Möbelauszugsteiles dann wieder zu einer korrekten Funktion des gesamten Selbsteinzuges 16.

Weiterhin dient das Tragteil 6 zur Aufnahme einer Justiereinrichtung 24, welche gleichzeitig als Verbindungsteil für die Frontblende 3 dient. Diese Justiereinrichtung 24 ist um eine lotrechte Achse 25 schwenkbar mit dem Tragteil 6 verbunden. An der Frontblende 3 zugewandten Seite ist die Justiereinrichtung 24 mit einer Aufnahme 26 für ein an der Frontblende 3 befestigtes Halteteil 27 versehen. Diese Halteteil 27 kann in die Aufnahme 26 von oben eingesetzt werden und ermöglicht ebenfalls ein Verschwenken zwischen der Justiereinrichtung 24 und dem Halteteil 27 um eine lotrechte Achse. Über eine horizontal verlaufende Justierschraube 28, die sich kopfseitig jeweils am Halteteil 6 abstützt und mit ihrem Gewindebereich mit der Justiereinrichtung 24 zusammenwirkt, kann diese Justiereinrichtung 24, wie schon erwähnt, gegenüber dem Halteteil 6 horizontal verschwenkt und damit die Frontblende 3 in horizontaler Richtung justiert werden.

Dabei ist darauf hinzuweisen, daß nur innerhalb einer Justiereinrichtung 24 die erwähnte, horizontal liegende Justierschraube 28 benötigt wird, die Justiereinrichtung 24 ist ansonsten auf beiden Seiten des Einsatzes 4 vorgesehen.

Über vertikal angeordnete Verstellschrauben 29, die in diesem Falle in beiden Justiereinrichtungen 24 vorgesehen sind, besteht die Möglichkeit, die Frontblende 3 in vertikaler Richtung auszurichten und zu justieren.

Die vertikal angeordneten Verstellschrauben 29 sind innerhalb der jeweiligen Justiereinrichtung 24 drehbar, axial aber unverschiebbar gelagert und in einen Gewindeeinsatz 30 des jeweiligen Tragteiles 6 eingeschraubt. Die Verstellschrauben 29 wirken somit in bezug auf die Justiereinrichtung 24 wie eine Höhenverstellspindel.

Der Einsatz 4 kann als einstückiges Bauteil aus Kunststoff oder Blech gefertigt sein.

Figur 11 zeigt darüber hinaus aber auch, daß der Einsatz 4 aus Seitenprofilen in Doppelwandausführungen mit eingesetztem Boden 31 und angesetzter Rückwand 32 gebildet sein kann.

In Figur 10 ist angedeutet, daß der Einsatz 4 zum Zwecke des Aufsetzens auf die Tragteile 6 und 7, die an den Führungsschienen 2 festgelegt sind, in einer Schräglage so weit längs der Führungsschienen nach hinten verschoben wird, bis der Einsatz 4 mit seinen Ausnehmungen 10 im hinteren Endbereich an den Arretierungsnocken 9 anstößt. Dadurch ist eine Längenfixierung gegeben, anschließend wird der Einsatz 4 in seine horizontale Lage nach unten bewegt, bis die Rasten 8 in die entsprechenden Durchbrüche der äußeren Wandungsteile 5a der Doppelwandungen 5 einrasten. Zur Entnahme des Einsatzes 4 wird in umgekehrter Reihenfolge vorgegangen, d.h., nach dem Lösen der Rasten 8 wird der Einsatz 4 im Frontblendenbereich soweit angehoben, bis er über die Frontblende 3 hinweg in der aus Figur 10 ersichtlichen Schräglage nach vorne abgezogen werden kann.

## Patentansprüche

1. Möbelauszugsteil (1) mit zwei seitlichen Führungsschienen (2, 2), einer mit den Führungsschienen verbundenen Frontblende (3) und einem schalen- oder kastenartigen Einsatz (4) mit seitlichen, nach unten offenen Doppelwandungen (5, 5), **dadurch gekennzeichnet, dass** an den Führungsschienen (2) sowohl im vorderen Frontblendenbereich wie auch im hinteren Endbereich Tragteile (6, 7) festgelegt sind, welche in die Doppelwandungen (5) hineinragen und auf denen der Einsatz (4) abgestützt und fixiert ist, wobei der Einsatz (4) nach Aufhebung der Fixierung durch Abheben nach oben von den Führungsschienen (2) und den Tragteilen (6, 7) trennbar ist.

2. Möbelauszugsteil nach Anspruch 1, **dadurch gekennzeichnet, daß** vorzugsweise an den im Frontblendenbereich angeordneten Tragteilen (6) die äußeren Wandungsteile (5a) der Doppelwandungen (5) durchtretende Rastungen (8) angebracht sind.

3. Möbelauszugsteil nach Anspruch 1 oder 2, **dadurch gekennzeichnet, daß** die hinteren Tragteile (7) mit Arretierungsnocken (9) oder ähnlichen Vorsprüngen versehen sind, die in entsprechend geformte und in Einschubrichtung des Möbelauszugsteiles (1) offene Ausnehmungen (10) des Einsatzes (4) eingreifen.

4. Möbelauszugsteil nach einem oder mehreren der vorhergehenden Ansprüche, **dadurch gekennzeichnet, daß** die Tragteile (6,)7 lösbar mit den Führungsschienen (2) verbunden sind.

5. Möbelauszugsteil nach Anspruch 4, **dadurch gekennzeichnet, daß** die Tragteile (6,7) mit Rastmitteln (12) ausgestattet sind, die in entsprechende Rastausnehmungen (13) der Führungsschienen (2) eingreifen.

6. Möbelauszugsteil nach einem oder mehreren der Ansprüche 1 bis 4, **dadurch gekennzeichnet, daß** die Tragteile (6,7) mit Rastmitteln (12) ausgestattet sind, die in entsprechende Rastausnehmungen (13) von Verankerungsleisten (11) eingreifen, wobei die Verankerungsleisten (11) ihrerseits fest mit den Führungsschienen (2) verbunden sind.

7. Möbelauszugsteil nach Anspruch 6, **dadurch gekennzeichnet, daß** die Verankerungsleisten (11) aus im Querschnitt etwa C-förmigen Profilen bestehen, in welche die im unteren Endbereich einen etwa T-förmigen Querschnitt aufweisenden und dort mit den Rastmitteln (12) versehenen Tragteile (6,7) eingeschoben sind.

8. Möbelauszugsteil nach einem oder mehreren der vorhergehenden Ansprüche, **dadurch gekennzeichnet, daß** die Frontblende 3 mit den vorderen Tragteilen (6) und somit mittelbar mit den Führungsschienen (2) verbunden ist.

9. Möbelauszugsteil nach Anspruch 8, **dadurch gekennzeichnet, daß** die vorderen Tragteile (6) eine Justiereinrichtung (24) zum Ausrichten und Befestigen der Frontblende (3) aufweisen.

10. Möbelauszugsteil nach einem oder mehreren der vorhergehenden Ansprüche, **dadurch gekennzeichnet, daß** die vorderen Tragteile (6) eine Einrichtung für den Selbsteinzug des Möbelauszugsteiles (1) aufweisen.

11. Möbelauszugsteil nach einem oder mehreren der vorhergehenden Ansprüche, **dadurch gekennzeichnet, daß** die hinteren Tragteile (7) mit vertikalen Stützen (14) zur Festlegung und Abstützung von seitlichen Relingstreben (15) versehen sind.

12. Möbelauszugsteil nach einem oder mehreren der vorhergehenden Ansprüche, **dadurch gekennzeichnet, daß** die Tragteile (6,7) aus Kunststoff hergestellt sind.

13. Möbelauszugsteil nach einem oder mehreren der Ansprüche 1 bis 11, **dadurch gekennzeichnet, daß** die Tragteile (6,7) aus Blechform- oder Stanzteilen bestehen.

14. Möbelauszugsteil nach einem oder mehreren der vorhergehenden Ansprüche, **dadurch gekennzeichnet, daß** die Tragteile (6,7) im Bereich ihrer Unterkanten mit den Führungsschienen (2) entsprechenden Profilen versehen und unmittelbar auf die Führungsschienen 2 aufgeschoben sind.

15. Möbelauszugsteil nach einem oder mehreren der vorhergehenden Ansprüche, **dadurch gekennzeichnet, daß** der Einsatz einstückig aus Kunststoff oder Metall hergestellt ist.

16. Möbelauszugsteil nach einem oder mehreren der Ansprüche 1 bis 13, **dadurch gekennzeichnet, daß** der Einsatz aus zwei seitlichen, die Doppelwandungen (5) bildenden Profilen, einem damit verbundenen Boden (31) sowie einer damit verbundenen Rückwand 32 besteht.

17. Möbelauszugsteil nach einem oder mehreren der vorhergehenden Ansprüche, **dadurch gekennzeichnet, daß** im Verschwenkbereich des Hebels (17) am Tragteil (6) eine in etwa konzentrisch zum Schwenkbereich des Hebels (17) verlaufende Sperrfeder (60) angeformt ist, die eine an Hebel (17) vorgesehene Nase (171) in Montagestellung des Hebels (17) übergreift und bei in Wirkstellung befindlichem Hebel (17) in einer Endstellung einen Anschlag für die Nase (171) bildet.

18. Möbelauszugsteil nach einem oder mehreren der vorhergehenden Ansprüche, **dadurch gekennzeichnet, daß** der Ausleger (170) eine untere Flanke (172) aufweist, die im Falle einer Fehlbedienungsstellung des Hebels (17) gegenüber der Längsachse der Führungsschiene (2) schräg verläuft und aufgrund der federnden Ausbildung des Auslegers (170) über den Betätigungsstift (20) hinweggleitet und daß in dieser Position der Betätigungsstift (20) vor dem vorderen Ende (173) des Auslegers (170) liegt.

## Claims

1. Pull-out furniture component (1) having two lateral guide rails (2, 2), a front panel (3) connected to the guide rails, and a shell-like or box-like insert (4) with lateral double walls (5, 5) which are open at the bottom, **characterized in that** secured on the guide rails (2), both in the front-panel region and in the rear end region, are carrying parts (6, 7) which project into the double walls (5) and on which the insert (4) is supported and fixed, it being possible, once the fixing has been eliminated, for the insert (4) to be separated from the guide rails (2) and the carrying parts (6, 7) by virtue of being lifted off in the upward direction.

2. Pull-out furniture component according to Claim 1, **characterized in that** catches (8) which pass through the outer wall parts (5a) of the double walls (5) are preferably fitted on the carrying parts (6) arranged in the front-panel region.

3. Pull-out furniture component according to Claim 1 or 2, **characterized in that** the rear carrying parts (7) are provided with arresting protuberances (9) or similar protrusions which engage in correspondingly shaped recesses (10) of the insert (4), said recesses being open in the push-in direction of the pull-out furniture component (1).

4. Pull-out furniture component according to one or more of the preceding claims, **characterized in that** the carrying parts (6, 7) are connected in a releasable manner to the guide rails (2).

5. Pull-out furniture component according to Claim 4, **characterized in that** the carrying parts (6, 7) are provided with latching means (12) which engage in corresponding latching recesses (13) of the guide rails (2).

6. Pull-out furniture component according to one or more of Claims 1 to 4, **characterized in that** the carrying parts (6, 7) are provided with latching means (12) which engage in corresponding latching recesses (13) of anchoring bars (11), the anchoring bars (11), for their part, being firmly connected to the guide rails (2).

7. Pull-out furniture component according to Claim 6, **characterized in that** the anchoring bars (11) comprise cross-sectionally approximately C-shaped profiles into which the carrying parts (6, 7), which have an approximately T-shaped cross section in the bottom end region and are provided with the latching means (12) there, are pushed.

8. Pull-out furniture component as claimed in one or more of the preceding claims, **characterized in that** the front panel (3) is connected to the front carrying parts (6) and thus indirectly to the guide rails (2).

9. Pull-out furniture component according to Claim 8, **characterized in that** the front carrying parts (6) have an adjusting device (24) for aligning and fastening the front panel (3).

10. Pull-out furniture component according to one or more of the preceding claims, **characterized in that** the front carrying parts (6) have a device for the automatic retraction of the pull-out furniture component (1).

11. Pull-out furniture component according to one or more of the preceding claims, **characterized in that** the rear carrying parts (7) are provided with vertical supports (14) for securing and supporting lateral railing struts (15).

12. Pull-out furniture component according to one or more of the preceding claims, **characterized in that** the carrying parts (6, 7) are produced from plastic.

13. Pull-out furniture component according to one or more of Claims 1 to 11, **characterized in that** the carrying parts (6, 7) comprise shaped sheet-metal parts or punched parts.

14. Pull-out furniture component according to one or more of the preceding claims, **characterized in that** the carrying parts (6, 7), in the region of their bottom edges, are provided with profiles corresponding to the guide rails (2) and are pushed directly onto the guide rails (2).

15. Pull-out furniture component according to one or more of the preceding claims, **characterized in that** the insert is produced in a single piece from plastic or metal.

16. Pull-out furniture component according to one or more of Claims 1 to 13, **characterized in that** the insert comprises two lateral profiles which form the double walls (5), a base (31) which is connected to the profiles, and a rear wall (32) which is connected to the base.

17. Pull-out furniture component according to one or more of the preceding claims, **characterized in that** integrally formed on the carrying part (6), in the pivoting region of the lever (17), is a retaining spring (60) which runs approximately concentrically with the pivoting region of the lever (17), engages over a nose (171), provided on the lever (17), in the installed position of the lever (17) and, with the lever (17) located in an active position, in an end position, forms a stop for the nose (171).

18. Pull-out furniture component according to one or more of the preceding claims, **characterized in that** the extension arm (170) has a bottom flank (172) which, in the case of an incorrect operating position of the lever (17), runs obliquely in relation to the longitudinal axis of the guide rail (2) and, on account of the resilient design of the extension arm (170), slides over the actuating pin (20), and **in that**, in this position, the actuating pin (20) is located in front of the front end (173) of the extension arm (170).

## Revendications

1. Elément de rallonge de meuble (1) pourvu de deux rails de guidage latéraux (2, 2), d'un panneau frontal (3) relié aux rails de guidage et d'un insert (4) semblable à une cuvette ou une caisse avec des parois latérales doubles (5, 5) ouvertes vers le bas, **caractérisé en ce que**, sur les rails de guidage (2) ainsi que dans la zone avant du panneau frontal tout comme dans la zone d'extrémité arrière, sont disposés des éléments porteurs (6, 7), lesquels avancent dans les parois doubles (5) et sur lesquels l'insert (4) est appuyé et fixé, l'insert (4) pouvant être séparé des rails de guidage (2) et des éléments porteurs (6, 7) après la levée de la fixation par soulèvement vers le haut.

2. Elément de rallonge de meuble selon la revendication 1, **caractérisé en ce que** des crans d'arrêt (8) passant, de préférence, à travers les parties extérieures de la partie de paroi (5a) des parois doubles (5), sont positionnés sur les éléments porteurs (6) disposés au niveau du panneau frontal.

3. Elément de rallonge de meuble selon la revendication 1 ou 2, **caractérisé en ce que** les éléments porteurs de derrière (7) sont pourvus de butées d'arrêt (9) ou de saillies analogues, qui engrénent dans les évidements ouverts (10) de l'élément de rallonge de meuble (1) formés en conséquence et dans le sens du coulissement de l'insert (4).

4. Elément de rallonge de meuble selon l'une ou plusieurs des revendications précédentes, **caractérisé en ce que** les éléments porteurs (6, 7) sont reliés aux rails de guidage (2) de manière à pouvoir être détachés.

5. Elément de rallonge de meuble selon la revendication 4, **caractérisé en ce que** les éléments porteurs (6, 7) sont pourvus de moyens formant crans (12) qui engrènent dans les encoches (13) correspondantes des crans des rails de guidage (2).

6. Elément de rallonge de meuble selon l'une ou plusieurs des revendications 1 à 4, **caractérisé en ce que** les éléments porteurs (6, 7) sont pourvus de moyens formants crans (12) qui engrènent dans les encoches (13) correspondantes des barres de fixation (11), moyennant quoi les barres de fixation (11) sont solidement fixées de leur côté aux rails de guidage (2).

7. Elément de rallonge de meuble selon la revendication 6, **caractérisé en ce que** les barres de fixation (11) se composent, dans le sens transversal, de profilés métalliques à peu près en forme de C, dans lesquels sont coulissés les éléments porteurs (6, 7) comportant un profil à peu près en forme de T dans la zone d'extrémité inférieure et pourvus à cet endroit de moyens formant crans (12).

8. Elément de rallonge de meuble selon l'une ou plusieurs des revendications précédentes, **caractérisé en ce que** le panneau frontal (3) est relié aux éléments porteurs avant (6) et de ce fait indirectement aux rails de guidage (2).

9. Elément de rallonge de meuble selon la revendication 8, **caractérisé en ce que** les éléments porteurs avant (6) comportent un adaptateur (24) pour ajuster et fixer le panneau frontal (3).

10. Elément de rallonge de meuble selon l'une ou plusieurs des revendications précédentes, **caractérisé en ce que** les éléments porteurs avant (6) comportent un dispositif pour le coulissement automatique de l'élément de rallonge de meuble (1).

11. Élément de rallonge de meuble selon l'une ou plusieurs des revendications précédentes, **caractérisé en ce que** les éléments porteurs de derrière (7) sont pourvus de montants verticaux (14) pour fixer et soutenir les rambardes latérales (15).

12. Elément de rallonge de meuble selon l'une ou plusieurs des revendications précédentes, **caractérisé en ce que** les éléments porteurs (6, 7) sont fabriqués en matière plastique.

13. Elément de rallonge de meuble selon l'une ou plusieurs des revendications 1 à 11, **caractérisé en ce que** les éléments porteurs (6, 7) se composent de pièces profilées en tôle ou de pièces d'estampage.

14. Elément de rallonge de meuble selon l'une ou plusieurs des revendications précédentes, **caractérisé en ce que** les éléments porteurs (6, 7) sont pourvus, au niveau de leur bord inférieur, de profils correspondants aux rails de guidage (2) et sont directement glissés sur les rails de guidage (2).

15. Elément de rallonge de meuble selon l'une ou plusieurs des revendications précédentes, **caractérisé en ce que** l'insert est fabriqué d'un seul tenant en matière plastique ou en métal.

16. Elément de rallonge de meuble selon l'une ou plusieurs des revendications 1 à 13, **caractérisé en ce que** l'insert se compose de deux profilés latéraux formant les parois doubles (5), d'un fond (31) relié à celui-ci ainsi que d'une paroi arrière (32) reliée à celui-ci.

17. Elément de rallonge de meuble selon l'une ou plusieurs des revendications précédentes, **caractérisé en ce que**, dans la zone de pivotement du levier (17), un ressort d'arrêt (60) se trouvant sur l'élément porteur (6) est disposé de manière à peu près concentrique par rapport à l'angle de rotation du levier (17), lequel ressort empiète sur un nez (171) prévu sur le levier (17) en position de montage du levier (17) et forme une butée pour le nez (171) dans une position de fin de course totale lorsque le levier (17) se trouve en position active.

18. Elément de rallonge de meuble selon l'une ou plusieurs des revendications précédentes, **caractérisé en ce que** le bras (170) comporte un flanc inférieur (172), qui en cas de fausse manoeuvre du levier (17) vis-à-vis de l'axe longitudinal du rail de guidage (2), va en biais et, en raison de la conformation élastique du bras (170), glisse par-dessus la tige de commande (20) et **en ce que**, dans cette position, la tige de commande (20) se situe avant l'extrémité frontale (173) du bras (170).
